# EUROPÄISCHE PATENTSCHRIFT

(11) **EP 1 499 846 B1**
(45) Veröffentlichungstag und Bekanntmachung des Hinweises auf die Patenterteilung: **17.05.2006**
(21) Anmeldenummer: 04715820.9
(22) Anmeldetag: 28.02.2004
(51) Int. Cl.: F41H 5/013, F41H 7/04

(54) **SCHUTZVORRICHTUNG FÜR GEPANZERTE FAHRZEUGE, INSBESONDERE GEGEN HOHLLADUNGSGESCHOSSE**
PROTECTIVE DEVICE FOR ARMORED VEHICLES, PARTICULARLY FOR PROTECTING AGAINST HOLLOW-CHARGE PROJECTILES
DISPOSITIF DE PROTECTION POUR VEHICULES BLINDES, EN PARTICULIER CONTRE LES PROJECTILES A CHARGE CREUSE

(30) Priorität: 11.03.2003 DE 10310952
(43) Veröffentlichungstag der Anmeldung: 26.01.2005
(73) Patentinhaber: Krauss-Maffei Wegmann GmbH & Co. KG, 80997 München (DE)
(72) Erfinder: PFENNIG, Michael, 34128 Kassel (DE); KELLNER, Gerd, 78713 Schramberg (DE)
(74) Vertreter: Feder, Wolf-Dietrich
(86) Internationale Anmeldenummer: PCT/DE2004/000373
(87) Internationale Veröffentlichungsnummer: WO 2004/081486

(56) Entgegenhaltungen:
- EP-A- 0 379 080
- DE-A- 4 244 546
- DE-A- 10 119 596
- US-A- 5 576 508

## Beschreibung

Die Erfindung betrifft eine Schutzvorrichtung für gepanzerte Fahrzeuge, insbesondere gegen Hohlladungsgeschosse, mit den Merkmalen aus dem Oberbegriff des Patentanspruchs 1.

Eine derartige Schutzvorrichtung ist beispielsweise in dem Dokument US-A-5 576 508 beschrieben. Bei der bekannten Schutzvorrichtung besteht das Schutzmodul aus einem Plattenelement, das mittels Scherenarmen in einem variablen Abstand von der zu schützenden Wand gehalten wird.

In dem Dokument EP-A-0 379 080 ist eine Schutzvorrichtung beschrieben, bei der eine Sprengstoffschicht enthaltende Plattenelemente einen spitzen Winkel miteinander einschließend als nach außen weisende dachförmige Gebilde vor der zu schützenden Wandung fest angeordnet sind. Eine Bewegung der Plattenelemente als Ganzes aus einer Ruhestellung in eine aktive Stellung ist nicht vorgesehen.

In dem Dokument DE-A-42 44 546 ist ein elektromagnetisches Sandwich beschrieben mit zwei parallel zueinander liegenden, aufeinander angeordneten plattenförmigen Schutzelementen, zwischen denen ein Spulensystem angeordnet ist, bei dessen elektromagnetischer Erregung die Schutzelemente auseinander getrieben werden.

In dem Dokument DE-A-101 19 596 ist ein reaktives Panzerungsmodul beschrieben, bei dem vor der zu schützenden Wandung firstdachförmig abgewinkelte Sandwich-Elemente angeordnet sind, die eine Sprengstoffschicht enthalten und bei Herannahen einer Bedrohung gesprengt werden können. Auch hier ist eine Bewegung der Sandwich-Elemente als Ganzes aus einer Ruhestellung in eine aktive Stellung nicht vorgesehen.

Der Erfindung liegt die Aufgabe zugrunde, eine Schutzvorrichtung der im Oberbegriff des Patentanspruchs 1 beschriebenen Bauart so auszubilden, dass zur Abwehr der Bedrohung ein möglichst großer Abstand des Schutzmoduls von der zu schützenden Wandung erreichbar ist, andererseits aber sich die Kontur des Fahrzeugs und insbesondere das vorgeschriebene Lademaß nicht vergrößert und die Schutzvorrichtung in der aktiven Stellung einen besonders guten Schutz gegen Hohlladungsgeschosse bildet, während sie in der Ruhestellung möglichst wenig Platz beansprucht.

Die Lösung dieser Aufgabe erfolgt erfindungsgemäß mit den Merkmalen aus dem kennzeichnenden Teil des Patentanspruchs 1. Vorteilhafte Weiterbildungen der Erfindung sind in den abhängigen Ansprüchen beschrieben. Der Wortlaut der Patentansprüche wird durch Bezugnahme zum Inhalt der folgenden Beschreibung gemacht.

Die Bewegungen können mittels einfacher mechanischer Antriebsvorrichtungen, also auch manuell, aber auch mittels elektrischer, elektromechanischer, hydraulischer oder pneumatischer Antriebsvorrichtungen erzeugt werden.

Es ist auch möglich, die Bewegung des Schutzmoduls aus der Ruhestellung in die aktive Stellung mit pyrotechnischen Mitteln zu erzeugen.

Die Schutzmodule können in an sich bekannter Weise als sandwichartig aus mehreren Schichten aufgebaute Platten ausgebildet sein.

Um einen wirksamen Schutz sowohl gegen HL-Geschosse als auch gegen KE-Geschosse zu erreichen, hat es sich als vorteilhaft erwiesen, wenn zwischen dem bewegbaren ersten Schutzmodul und der zu schützenden Wandung ein zweites Schutzmodul fest angeordnet ist, wobei die Ausbildung derart sein kann, dass das erste Schutzmodul in erster Linie zum Schutz gegen HL-Geschosse und das zweite Schutzmodul in erster Linie zum Schutz gegen KE-Geschosse dient. Es ist weiterhin möglich, die Schutzmodule sowohl als passive Panzerung als auch als reaktive Panzerung auszubilden.

Im folgenden werden anhand der beigefügten Zeichnungen Ausführungsbeispiele für Schutzvorrichtungen nach der Erfindung näher erläutert.

In den Zeichnungen zeigen:
- Fig. 1: einen Teilschnitt durch ein gepanzertes Fahrzeug mit einer ersten Ausführungsform einer Schutzvorrichtung mit in der Ruhestellung befindlichem Schutzmodul;
- Fig. 2: die Schutzvorrichtung gemäß Fig. 1 mit in die aktive Stellung bewegtem Schutzmodul;
- Fig. 3: in einer Darstellung analog Fig. 2 eine Variante der Schutzvorrichtung nach Fig. 1 und 2, bei der das Schutzmodul in eine zweite aktive Stellung bewegt ist.

In den Fig. 1 und 2 ist eine Ausfühmngsform einer Schutzvorrichtung für gepanzerte Fahrzeuge dargestellt, wobei nur die für die Darstellung der Schutzvorrichtung wesentlichen Teile des Fahrzeugs dargestellt sind, nämlich ein Teil der Fahrzeugwanne oder des Fahrzeugrumpfs mit einer Dachplatte 1 und der zu schützenden Seitenwand 2. An der Außenfläche der Seitenwand 2 ist zunächst ein KE-Schutzmodul 6 fest angeordnet, das in bekannter Weise aufgebaut sein kann und im folgenden nicht näher erläutert wird. Außerhalb dieses KE-Schutzmoduls ist ein HL-Schutzmodul angeordnet. Dieses HL-Schutzmodul ist aus zwei Plattenelementen 4.1 und 4.2 aufgebaut, die beispielsweise in an sich bekannter Weise aus zwei begrenzenden durch einen Luftraum von einander getrennten Platten bestehen können. Das Plattenelement 4.1 ist um eine parallel zur Seitenwand 2 im Bereich der Dachplatte 1 angeordnete Schwenkachse 5.1 nach außen schwenkbar. Die der Schwenkachse 5.1 zugewandte Kante 4.11 des Plattenelements 4.1 ist an einem entsprechenden Schwenkhebel 5.11 befestigt. Das Plattenelement 4.2 ist um eine parallel zur Seitenwand 2 und parallel zur Schwenkachse 5.1 verlaufende Schwenkachse 5.2 nach außen schwenkbar, die unterhalb der Schwenkachse 5.1 an der Seitenwand 2 angeordnet ist. Die dieser Schwenkachse 5.2 zugewandte Kante 4.21 ist an einem entsprechenden Schwenkhebel 5.21 befestigt.

In der in Fig. 1 dargestellten Stellung sind die beiden Plattenelemente 4.1 und 4.2 in ihrer Ruhestellung parallel zueinander und parallel zur Seitenwand 2 angeordnet. In dieser Ruhestellung, in der sie im dargestellten Ausführungsbeispiel unmittelbar aufeinander aufliegen, besitzen sie den geringstmöglichen Abstand zur Seitenwand 2 und liegen innerhalb einer raumbegrenzenden Kontur 3 des Fahrzeugs.

Aus der in Fig. 1 dargestellten Ruhestellung sind die Plattenelemente 4.1 und 4.2 mittels nicht dargestellter Antriebsvorrichtungen um die jeweilige Schwenkachse 5.1 und 5.2 in gegenläufigen Schwenkbewegungen nach außen in eine aktive Stellung schwenkbar, die in Fig. 2 dargestellt ist. In dieser aktiven Stellung grenzen die von den Schwenkachsen 5.1 und 5.2 abgewandten Kanten 4.12 bzw. 4.22 der Plattenelemente direkt aneinander an. Diese Kanten sind derart ausgestaltet, dass sie beim Erreichen der aktiven Stellung in der aus Fig. 2 ersichtlichen Weise ineinander einrasten und somit ein nach außen weisendes, aus den beiden Plattenelementen 4.1 und 4.2 bestehendes, dachförmiges Gebilde entsteht. In dieser Stellung überragt das Schutzmodul die Kontur 3 nach außen, und infolge der Schrägstellung der beiden Plattenelemente 4.1 und 4.2 ist ein optimaler Schutz gegen anfliegende HL-Geschosse erzielt.

Mit dieser Ausbildung der Schutzvorrichtung ist es daher möglich, das Fahrzeug in der Ruhestellung des Schutzmoduls, in der das vorgeschriebene Lademaß eingehalten ist, beispielsweise in ein Transportflugzeug zu verladen. Im Einsatz des Fahrzeugs oder auch erst im auftretenden Bedrohungsfall wird das Schutzmodul aus der Ruhestellung in die aktive Stellung bewegt und kann nach Beendigung der Bedrohung oder zum Verladen wieder in die Ruhestellung zurückbewegt werden.

Fig. 3 zeigt eine Variante der Schutzvorrichtung nach Fig. 1 und 2, bei der ein noch größerer Abstand des Schutzmoduls von der zu schützenden Seitenwand des Fahrzeugs erreichbar ist. In Fig. 3 sind Bauteile, die der Ausführungsform nach Fig. 1 und 2 entsprechen, mit den gleichen Bezugsziffem und einem Apostrophstrich versehen.

In der nicht dargestellten Ruhestellung des Schutzmoduls liegen analog der Situation gemäß Fig. 1 die beiden Plattenelemente 4.1' und 4.2' übereinander und parellel zur Seitenwand 2' vor der Außenseite des KE-Schutzmoduls 6' innerhalb der Fahrzeugkontur 3'. Auch die Plattenelemente 4.1' und 4.2' sind um parallel zueinander und zur Seitenwand 2' verlaufende Schwenkachsen 5.1' bzw. 5.2' schwenkbar, und die Schwenkbewegung nach außen erfolgt mittels einer nicht dargestellten Antriebsvorrichtung. In dieser Weise sind die beiden Plattenelemente 4.1' und 4.2' zunächst analog der Ausführungsform nach Fig. 1 und 2 aus der Ruhestellung in eine ebenfalls nicht dargestellte erste aktive Stellung schwenkbar, in der sie wiederum eine dachförmige Stellung gegeneinander einnehmen, in der die beiden Außenkanten miteinander verrastet sind. In dieser ersten aktiven Stellung ist bereits ein größerer Abstand von der Seitenwand 2' erreicht. Gemäß Fig. 3 kann das Schutzmodul nun zusätzlich in eine zweite aktive Stellung bewegt werden. Hierzu ist die Schwenkachse 5.1' am äußeren Ende der Kolbenstange 7.1 eines Kolbenzylinderantriebs 7 angeordnet und die Schwenkachse 5.2' an einer geführten Halterungsstange 8. Mittels des Kolbenzylinderantriebs 7, der oberhalb der Dachplatte 1' angeordnet ist, kann nun das aus den Plattenelementen 4.1' und 4.2' bestehende Schutzmodul in einer Verschiebungsbewegung, die im wesentlichen orthogonal zur Seitenwand 2' verläuft, weiter nach außen geschoben werden, und somit wird der Abstand des Schutzmoduls zur Seitenwand 2' vergrößert und damit ein noch besserer Schutz gegen anfliegende HL-Geschosse erreicht.

## Patentansprüche

1. Schutzvorrichtung für gepanzerte Fahrzeuge, insbesondere gegen Hohlladungsgeschosse, mit mindestens einem vor der Außenseite einer zu schützenden Wandung (2) angeordneten Schutzmodul (4.1-4.2), das aus einer Ruhestellung, in der es in einer fest vorgegebenen Position angeordnet ist, in eine aktive Stellung bewegbar ist, in welcher mindestens Teilbereiche des Schutzmoduls einen gegenüber der Ruhestellung vergrößerten Abstand von der zu schützenden Wandung (2) besitzen, **dadurch gekennzeichnet, dass** das Schutzmodul mit mehreren gegeneinander bewegbaren Plattenelementen (4.1, 4.2) aufgebaut ist, die jeweils in einer Schwenkbewegung aus der Ruhestellung in die aktive Stellung bewegbar sind, in welcher sie miteinander verrastet sind.

2. Schutzvorrichtung nach Anspruch 1, **dadurch gekennzeichnet, dass** das Schutzmodul aus zwei um parallel zueinander und parallel zur zu schützenden Wandung (2) angeordnete Schwenkachsen (5.1, 5.2) gegeneinander verschwenkbaren Plattenelementen (4.1, 4.2) aufgebaut ist, die so ausgebildet und angeordnet sind, dass sie in der Ruhestellung parallel zueinander und zur zu schützenden Wandung übereinander liegen und bei der Bewegung in die aktive Stellung jedes Plattenelement (4.1, 4.2) um einen vorgegebenen Winkel hochschwenkbar ist, wobei die Schwenkbewegungen in entgegengesetzter Richtung verlaufen, derart, dass in der aktiven Stellung die von den Schwenkachsen (5.1, 5.2) abgewandten Kanten (4.12, 4.22) der Plattenelemente (4.1, 4.2) aneinander angrenzen und beim Erreichen dieser Stellung ineinander einrasten.

3. Schutzvorrichtung nach Anspruch 2, **dadurch gekennzeichnet, dass** die Plattenelemente (4.1', 4,2') des Schutzmoduls aus einer ersten aktiven Stellung, in der sie ineinander einrasten, in einer linearen, im wesentlichen orthogonal zur zu schützenden Wandung (2') verlaufenden Richtung in eine zweite aktive Stellung bewegbar sind, in der mindestens Teilbereiche des Schutzmoduls einen gegenüber der ersten aktiven Stellung vergrößerten Abstand von der zu schützenden Wandung (2') besitzen.

4. Schutzvorrichtung nach einem der Ansprüche 1 bis 3, **dadurch gekennzeichnet, dass** das Schutzmodul (4.1-4.2) aus der aktiven Stellung in die Ruhestellung zurückbewegbar ist.

5. Schutzvorrichtung nach einem der Ansprüche 1 bis 4, **dadurch gekennzeichnet, dass** die Bewegungen des Schutzmoduls (4.1', 4.2') aus der Ruhestellung in die erste und ggf. zweite aktive Stellung und ggf. zurück in die Ruhestellung mittels einer Antriebsvorrichtung erfolgen.

6. Schutzvorrichtung nach Anspruch 5, **gekennzeichnet durch** eine mechanische Antriebsvorrichtung.

7. Schutzvorrichtung nach Anspruch 5, **gekennzeichnet durch** eine elektrische oder elektromechanische Antriebsvorrichtung.

8. Schutzvorrichtung nach Anspruch 5, **gekennzeichnet durch** eine hydraulische Antriebsvorrichtung (7).

9. Schutzvorrichtung nach Anspruch 5, **gekennzeichnet durch** eine pneumatische Antriebsvorrichtung.

10. Schutzvorrichtung nach einem der Ansprüche 1 bis 4, **dadurch gekennzeichnet, dass** die Bewegungen des Schutzmoduls aus der Ruhestellung in die erste und ggf. zweite aktive Stellung mittels pyrotechnischer Mittel erfolgen.

11. Schutzvorrichtung nach einem der Ansprüche 1 bis 10, **dadurch gekennzeichnet, dass** die gegeneinander bewegbaren Plattenelemente (4.1, 4.2) als sandwichartig aus mehreren Schichten aufgebaute Platten ausgebildet sind.

12. Schutzvorrichtung nach einem der Ansprüche 1 bis 11, **dadurch gekennzeichnet, dass** zwischen dem aus einer Ruhestellung in mindestens eine erste Stellung bewegbaren ersten Schutzmodul (4.1-4.2, 4.1'-4.2') und der zu schützenden Wandung (2, 2') ein zweites Schutzmodul (6, 6') fest angeordnet ist.

13. Schutzvorrichtung nach Anspruch 12, **dadurch gekennzeichnet, dass** das erste Schutzmodul (4.1-4.2,4.1'-4.2') als Schutz gegen Hohlladungs- (HL) Geschosse und das zweite Schutzmodul (6, 6') als Schutz gegen Wucht-(KE) Geschosse ausgebildet ist.

14. Schutzvorrichtung nach einem der Ansprüche 1 bis 13, **dadurch gekennzeichnet, dass** mindestens eines der Schutzmodule als passive Panzerung ausgebildet ist.

15. Schutzvorrichtung nach einem der Ansprüche 1 bis 14, **dadurch gekennzeichnet, dass** mindestens eines der Schutzmodule als reaktive Panzerung ausgebildet ist.

## Claims

1. Protection device for armoured vehicles, in particular against shaped-charge projectiles, having at least one protection module (4.1-4.2), which is disposed in front of the outside of a wall (2) to be protected and is movable out of a starting position, in which it is disposed in a predefined position, into an active position, in which at least sub-regions of the protection module are at a greater distance from the wall (2) to be protected than in the starting position, **characterized in that** the protection module is assembled from a plurality of relatively movable panel elements (4.1, 4.2), which are movable in each case in a swivelling movement out of the starting position into the active position, in which they are mutually latched.

2. Protection device according to claim 1, **characterized in that** the protection module is assembled from two panel elements (4.1, 4.2), which are pivotable relative to one another about swivelling axes (5.1, 5.2) disposed parallel to one another and parallel to the wall (2) to be protected and which are so designed and disposed that in the starting position they lie one above the other and parallel to one another and to the wall to be protected and during the movement into the active position each panel element (4.1, 4.2) is pivotable upwards through a preset angle, wherein the swivelling movements extend in opposite directions, such that in the active position the edges (4.12, 4.22) of the panel elements (4.1, 4.2) remote from the swivelling axes (5.1, 5.2) are mutually adjacent and upon attainment of said position latch one into the other.

3. Protection device according to claim 2, **characterized in that** the panel elements (4.1', 4.2') of the protection module are movable from a first active position, in which they latch one into the other, in a linear direction extending substantially orthogonally to the wall (2') to be protected into a second active position, in which at least sub-regions of the protection module are at a greater distance from the wall (2') to be protected than in the first active position.

4. Protection device according to one of claims 1 to 3, **characterized in that** the protection module (4.1-4.2) is movable from the active position back into the starting position.

5. Protection device according to one of claims 1 to 4, **characterized in that** the movements of the protection module (4.1', 4.2') from the starting position into the first and optionally second active position and optionally back into the starting position are effected by means of a drive device.

6. Protection device according to claim 5, **characterized by** a mechanical drive device.

7. Protection device according to claim 5, **characterized by** an electric or electromechanical drive device.

8. Protection device according to claim 5, **characterized by** a hydraulic drive device (7).

9. Protection device according to claim 5, **characterized by** a pneumatic drive device.

10. Protection device according to one of claims 1 to 4, **characterized in that** the movements of the protection module out of the starting position into the first and optionally second active position are effected by pyrotechnic means.

11. Protection device according to one of claims 1 to 10, **characterized in that** the relatively movable panel elements (4.1, 4.2) take the form of panels assembled like a sandwich from a plurality of layers.

12. Protection device according to one of claims 1 to 11, **characterized in that** between the first protection module (4.1-4.2, 4.1'-4.2'), which is movable from a starting position into at least a first position, and the wall (2, 2') to be protected a second protection module (6, 6') is disposed in a fixed manner.

13. Protection device according to claim 12, **characterized in that** the first protection module (4.1-4.2, 4.1'-4.2') is designed as protection against shaped-charge projectiles and the second protection module (6, 6') is designed as protection against kinetic energy projectiles.

14. Protection device according to one of claims 1 to 13, **characterized in that** at least one of the protection modules is designed as passive armouring.

15. Protection device according to one of claims 1 to 14, **characterized in that** at least one of the protection modules is designed as reactive armouring.

## Revendications

1. Dispositif de protection pour véhicules blindés, en particulier contre des projectiles à charge creuse, ayant au moins un module de protection (4.1-4.2) agencé avant le côté extérieur d'une paroi à protéger (2), qui peut être déplacé depuis une position de repos dans laquelle il est agencé dans une position prédéterminée de façon fixe, dans une position active dans laquelle au moins des zones partielles du module de protection possèdent une distance plus grande que dans la position de repos par rapport à la paroi à protéger (2), **caractérisé en ce que** le module de protection est constitué de plusieurs éléments de plaques (4.1, 4.2) mobiles l'un par rapport à l'autre, qui peuvent chacun être déplacés par un mouvement de basculement depuis la position de repos dans la position active dans laquelle ils sont enclenchés l'un avec l'autre.

2. Dispositif de protection selon la revendication 1, **caractérisé en ce que** le module de protection est constitué de deux éléments de plaques (4.1, 4.2) pouvant basculer l'un par rapport à l'autre autour d'axes de basculement (5.1, 5.2) agencés parallèlement l'un à l'autre et parallèlement à la paroi à protéger (2), qui sont réalisés et agencés de telle sorte que, dans la position de repos, ils se trouvent l'un sur l'autre parallèlement l'un à l'autre et à la paroi à protéger et, lors du passage à la position active, chaque élément de plaque (4.1, 4.2) peut basculer en hauteur d'un angle prédéterminé, les mouvements de basculement étant exécutés dans une direction opposée de telle sorte que les bords (4.12, 4.22) des éléments de plaques (4.1, 4.2) situés à l'opposé des axes de basculement (5.1, 5.2) sont adjacents l'un à l'autre dans la position active et qu'ils s'engagent l'un dans l'autre lorsque cette position est atteinte.

3. Dispositif de protection selon la revendication 2, **caractérisé en ce que** les éléments de plaques (4.1', 4.2') du module de protection peuvent être déplacés depuis une première position active dans laquelle ils s'engagent l'un dans l'autre, dans une direction linéaire s'étendant sensiblement perpendiculairement à la paroi à protéger (2'), dans une deuxième position active dans laquelle au moins des zones partielles du module de protection possèdent une distance plus grande que dans la première position active par rapport à la paroi à protéger (2').

4. Dispositif de protection selon l'une quelconque des revendications 1 à 3, **caractérisé en ce que** le module de protection (4.1, 4.2) peut être déplacé en retour depuis la position active dans la position de repos.

5. Dispositif de protection selon l'une quelconque des revendications 1 à 4, **caractérisé en ce que** les déplacements du module de protection (4.1', 4.2') depuis la position de repos dans la première ou la deuxième position active, et le cas échéant en retour dans la position de repos, sont exécutés au moyen d'un dispositif d'entraînement.

6. Dispositif de protection selon la revendication 5, **caractérisé par** un dispositif d'entraînement mécanique.

7. Dispositif de protection selon la revendication 5, **caractérisé par** un dispositif d'entraînement électrique ou électromécanique.

8. Dispositif de protection selon la revendication 5, **caractérisé par** un dispositif d'entraînement hydraulique (7).

9. Dispositif de protection selon la revendication 5, **caractérisé par** un dispositif d'entraînement pneumatique.

10. Dispositif de protection selon l'une quelconque des revendications 1 à 4, **caractérisé en ce que** les déplacements du module de protection depuis la position de repos dans la première ou la deuxième position active sont exécutés par le biais de moyens pyrotechniques.

11. Dispositif de protection selon l'une quelconque des revendications 1 à 10, **caractérisé en ce que** les éléments de plaques (4.1, 4.2) mobiles l'un par rapport à l'autre sont réalisés en tant que plaques constituées de plusieurs couches en sandwich.

12. Dispositif de protection selon l'une quelconque des revendications 1 à 11, **caractérisé en ce qu'**un deuxième module de protection (6, 6') est agencé en position fixe entre le premier module de protection (4.1-4.2, 4.1'-4.2') mobile depuis une position de repos dans au moins une première position et la paroi à protéger (2, 2').

13. Dispositif de protection selon la revendication 12, **caractérisé en ce que** le premier module de protection (4.1-4.2, 4.1'-4.2') est réalisé en tant que protection contre des projectiles à charge creuse (HL) et le deuxième module de protection (6, 6') en tant que protection contre des projectiles à impulsion (KE).

14. Dispositif de protection selon l'une quelconque des revendications 1 à 13, **caractérisé en ce qu'**au moins l'un des modules de protection est réalisé en tant que blindage passif.

15. Dispositif de protection selon l'une quelconque des revendications 1 à 14, **caractérisé en ce qu'**au moins l'un des modules de protection est réalisé en tant que blindage réactif.
